# EUROPÄISCHE PATENTSCHRIFT

(11) **EP 0 740 616 B1**
(45) Veröffentlichungstag und Bekanntmachung des Hinweises auf die Patenterteilung: **10.06.1998**
(21) Anmeldenummer: 95906970.9
(22) Anmeldetag: 18.01.1995
(51) Int. Cl.: B43M 11/06, B43L 19/00, A45D 34/04

(54) **BEHÄLTER FÜR EIN FLIESSFÄHIGES PRODUKT**
CONTAINER FOR A FREE-FLOWING PRODUCT
RECIPIENT POUR PRODUIT COULANT

(30) Priorität: 27.01.1994 NL 9400126; 17.06.1994 DE 4421286
(43) Veröffentlichungstag der Anmeldung: 06.11.1996
(73) Patentinhaber: Henkel Kommanditgesellschaft auf Aktien, 40191 Düsseldorf (DE); Henkel/Raycap Produktie B.V., 5371 BB Ravenstein (NL)
(72) Erfinder: PETERS, Bernd W., D-42657 Solingen (DE); BOSSERT, Marie-Claude, D-40699 Erkrath (DE); KELDERS, Johannes Hubertus Jozef Maria, NL-5151 RL Drunen (NL); VAN SWIETEN, Roy Edwin, NL-5256 JG Heusden (NL)
(86) Internationale Anmeldenummer: EP9500176
(87) Internationale Veröffentlichungsnummer: WO9520496

(56) Entgegenhaltungen:
- WO-A-89/07053
- WO-A-91/06232
- DE-A- 3 240 152
- FR-A- 2 327 740
- GB-A- 905 943
- GB-A- 1 311 039
- US-A- 4 812 071
- US-A- 4 886 080

## Beschreibung

Die Erfindung betrifft einen Behälter für ein fließfähiges Produkt, insbesondere für Korrekturflüssigkeit, mit einem rohrförmigen Ansatz mit stiftförmiger Austragsöffnung mit Ventilverschluß zum gezielten, dosierten Auftragen des fließfähigen Produktes auf ein Substrat und mit einem zweiten rohrförmigen Ansatz mit einer zweiten Öffnung, welcher mit einer abnehmbaren Verschlußkappe mit integriertem pinselförmigen Auftragselement versehen ist.

Behälter in Stiftform für Korrekturflüssigkeit sind bekannt. Mit solchen Korrekturstiften ist es grundsätzlich möglich, weitgehend genau Korrekturflüssigkeit auf ein Substrat, in erster Linie auf Papier aufzutragen. Durch den Ventilverschluß ist gewährleistet, daß die Korrekturflüssigkeit nur austritt, wenn der Korrekturstift mit seiner Auftragsspitze unter ausreichendem Druck auf das Substrat aufgebracht wird. In der Praxis hat sich jedoch herausgestellt, daß derartige Korrekturstifte häufig nicht einwandfrei arbeiten, da der Kugelventilverschluß sowohl leicht verstopft und dann ein einwandfreies Austreten der Korrekturflüssigkeit nicht gewährleistet ist als auch daraus folgernd bei Nichtgebrauch nicht ausreichend dicht ist, wodurch die Korrekturflüssigkeit leicht eintrocknen kann, was den Korrekturstift dann insgesamt unbrauchbar macht. Von weiterem Nachteil ist, daß es mit einem solchen Korrekturstift nur mit erheblichem Aufwand möglich ist, größere Flächen mit Korrekturflüssigkeit zu beschichten.

Zur Beschichtung größerer Flächen sind deshalb auch seit langem relativ kleine Behälter in Flaschenform mit einer aufschraubbaren Verschlußkappe bekannt, welche mit einem integrierten pinselförmigen Auftragselement versehen ist. Mit derartigen Behältern ist es zwar möglich, relativ großflächig weiße oder farbige Korrekturflüssigkeit auf Papier aufzutragen, ein weitgehend punktgenaues Auftragen ist jedoch nicht möglich. Es ist deshalb in der Praxis notwendig, je nach dem Anwendungszweck unterschiedliche Behälter bereitzuhalten, wobei mit den bisher bekannten Lösungen grundsätzlich jedoch kein Behälter zur Verfügung steht, mit dem über einen längeren Zeitraum zuverlässig weitgehend exakt Korrekturflüssigkeit auf ein Substrat abgegeben werden kann.

Ein Behälter der eingangs genannten Art ist aus dem Dokument WO-A-89/07053 bekannt. Er hat einen im oberen Bereich angeordneten rohrförmigen Ansatz mit stiftförmiger Austragsöffnung. Im Bodenbereich des Behälters ist ein zweiter rohrförmiger Ansatz mit einer zweiten Öffnung angeordnet, welcher mit einer abnehmbaren Verschlußkappe mit integriertem pinselförmigen Auftragselement versehen ist. Nachteilig ist es, daß beim Gebrauch des Pinsels der bekannte Behälter mit der zweiten Hand gehalten werden muß. Beim Auftragen des fließfähigen Produkts aus der ersten Austrittsöffnung muß außerdem die zweite Öffnung geschlossen sein, damit das Produkt nicht aus dieser Öffnung ausfließt.

Aufgabe der Erfindung ist es deshalb, einen Behälter, der sowohl das punktförmige als auch das großflächige Auftragen einer Flüssigkeit erlaubt, zu verbessern.

Diese Aufgabe wird mit einem Behälter der eingangs bezeichneten Art erfindungsgemäß dadurch gelöst, daß, bezogen auf eine stehende Behälterposition, beide rohrförmigen Ansätze im oberen Behälterbereich derart angeordnet sind, daß das freie Ende des die Austragsöffnung aufweisenden rohrförmigen Ansatzes bei verschlossener zweiter Öffnung frei über die Verschlußkappe hinausragt.

Hierdurch ist es möglich, daß der Behälter beim Gebrauch des pinselförmigen Auftragselementes mit seinem Boden auf einer Ablage abgestellt werden kann. Die erhöhte Anordnung des freien Endes der stiftförmigen Austrittsöffnung gegenüber der Verschlußkappe gewährleistet eine einfache Handhabung des stiftförmigen Auftragselementes.

Von wesentlichem weiteren Vorteil ist, daß mit nur einem Behälter sowohl ein weitgehend punktgenaues als auch ein großflächiges Auftragen der Korrekturflüssigkeit auf ein Substrat möglich ist, wobei eine einwandfreie Handhabbarkeit eines solchen, üblicherweise kleinen Behälters durch die spezielle Anordnung der beiden Öffnungen zueinander gewährleistet ist. Die Anordnung der beiden Öffnungen auf der gleichen Seite des Behälters ermöglicht außerdem das Auftragen des fließfähigen Produkts über die Austragsöffnung auch bei geöffneter zweiter Öffnung, ohne daß das Produkt aus der zweiten Öffnung ausfließt.

In besonders vorteilhafter Ausgestaltung der Erfindung ist vorgesehen, daß die beiden rohrförmigen Ansätze spitzwinklig zueinander angeordnet sind, wobei der Winkel zwischen den beiden rohrförmigen Ansätzen bevorzugt zwischen 20° und 40° liegt. Durch diese Gestaltung ist es auf besonders vorteilhafte Weise möglich, bei derartigen kleinen Behältern die bestehende ergonomische Handhabungsproblematik zu lösen, da bei dieser Gestaltung sowohl ein einwandfreies kugelschreiberartiges punktgenaues Auftragen durch die Auftragsspitze als auch eine Produktentnahme mittels des pinselförmigen Auftragselementes möglich ist.

Dabei hat es sich aus ergonomischer Sicht als besonders vorteilhaft herausgestellt, daß der rohrförmige Ansatz mit Austragsöffnung in stehender Behälterposition ein vertikal gerichtete Längsachse aufweist und der zweite rohrförmige Ansatz entsprechend seitlich ausgerichtet ist.

Eine gute Abdichtung der zweiten Öffnung mit dem darin eingesetzten pinselförmigen Auftragselement wird durch eine federnde Dichtung zwischen dem in die zweite Öffnung eingesetzten pinselförmigen Auftragselement und der Innenwand der zweiten Öffnung erreicht. Wenn die federnde Dichtung die Form von nach unten konisch zulaufenden Lippen hat und fest mit der zweiten Öffnung verbunden ist, zeigt sie den zusätzlichen Vorteil, ein Ausfließen des fließfähigen Produktes selbst bei einer schräg nach unten geneigten Position des Behälters zu verhindern. Damit wird ein Ausfließen des Produktes verhindert, wenn der Benutzer das Produkt über die stiftförmige Austragsöffnung auf die Unterlage aufbringt und vergessen hat, die Verschlußkappe mit dem integrierten pinselförmigen Auftragselement in die zweite Öffnung zurückzuführen. Dennoch tritt in diesem Fall die Flüssigkeit nicht über die zweite Öffnung aus.

In einer vorteilhaften Ausführungsform der Erfindung ist die stiftförmige Austragsöffnung mit einer Kappe verschließbar, die ein Sichtfenster aufweist. Dadurch ist es dem Benutzer möglich, auf einfache Weise die unterschiedlichen Funktionen der stiftförmigen Austragsöffnung sowie des pinselförmigen Auftragselement zu erkennen. Eine Beschriftung oder eine besondere Anleitung, welche Kappe zu welchem Zweck abzunehmen ist, ist nicht notwendig.

Außerdem wird vorgeschlagen, daß der Behälter mindestens zwei gegenüberliegende flache Seitenwände aufweist. Der Benutzer kann auf einfache Weise die Behälterwände verformen und auf diese Weise die Flüssigkeitzufuhr zur stiftförmigen Austragsöffnung erhöhen.

Die Handhabung des Behälters läßt sich noch dadurch wesentlich verbessern, daß die Behälteraußenwand mit Handhabungsprofilierungen versehen ist. Diese können beispielsweise als Riffelungen oder auch als Aus- bzw. Einbuchtungen ausgebildet sein.

Eine im Innern des Behälters frei bewegliche Kugel sorgt vorzugsweise für eine gute Durchmischung des fließfähigen Produkts.

Die Erfindung ist nachstehend anhand von Zeichnungen beispielhaft näher erläutert. Es zeigen in vergrößertem Maßstab
- Figur 1: einen erfindungsgemäßen Behälter nach einer ersten Ausführungsform im Querschnitt,
- Figur 2: den Behälter nach Fig. 1 in einem Längsschnitt,
- Figur 3: einen erfindungsgemäßen Behälter nach einer zweiten Ausführungsform in einem Querschnitt ohne Verschlußkappen,
- Figur 4: den Behälter nach Fig. 3 im Längsschnitt,
- Figur 5: eine perspektivische Ansicht einer dritten Ausführungsform der Erfindung,
- Figur 6: einen Längsschnitt durch den Behälter nach Fig. 5 und
- Figur 7: den Längsschnitt nach Fig. 6 beim Benutzen der stiftförmigen Austragsöffnung, die im folgenden auch "Stift" genannt wird.

Ein erfindungsgemäßer Behälter für ein fließfähiges Produkt, insbesondere für Korrekturflüssigkeit ist in den Figuren 1 und 2 allgemein mit 1 bezeichnet. Der Behälter 1 weist im oberen Behälterbereich einen ersten rohrförmigen Ansatz 2 auf, welcher sich im dargestellten Ausführungsbeispiel zu seinem freien Ende hin verjüngt und vorzugsweise zwei umlaufende Schnappwülste 3, 4 hat.

Der erste rohrförmige Ansatz 2 ist derart angeordnet, daß seine Längsachse 5 in stehender Behälterposition vertikal ausgerichtet ist.

Auf diesen ersten rohrförmigen Ansatz 2 ist eine weitgehend konusförmige Auftragsspitze 6 rastend aufgesetzt bzw. aufgeprellt, wobei die Auftragsspitze 6 im aufgesetzten Zustand im Bereich der Rastwülste 3, 4 entsprechende Rastausnehmungen aufweist, die in der Zeichnung nicht mit einem eigenen Bezugszeichen versehen sind. Zusätzlich zu dem den ersten rohrförmigen Ansatz 2 von außen umgreifenden Bereich 7 mit Rastausnehmungen, der entsprechend an die Außenkontur des rohrförmigen Ansatzes 2 angepaßt ist, weist die konusförmige Auftragsspitze 6 innenseitig vorzugsweise auch noch einen ringförmigen Ansatz 8 auf, welcher in das Innere des rohrförmigen Ansatzes 2 bereichsweise eingreift und abdichtend wirkt.

Am vorderen freien Ende der Auftragsspitze 6 ist zentral eine Durchtrittsöffnung 9 ausgespart, die in eine stiftförmige Spitze 10, beispielsweise aus Metall mündet, welche mit einem erweiterten zylindrischen Fußbereich 11 fest in eine koaxial zur Öffnung 9 angeordnete, ringförmige Aufnahmenut am freien Ende der Auftragsspitze 6 eingesetzt ist. Diese stiftförmige Spitze 10 ist mit einem kugelförmigen Kopf 12 mit Ventilfeder 13 verschlossen, wobei beim Aufsetzen der stiftförmigen Spitze 10 auf ein Substrat der kugelförmige Kopf 12 nach innen gegen die Kraft der Feder 13 in die stiftförmige Spitze eingedrückt wird und eine ringförmige Austragsöffnung freigibt, derart, daß aus dem Behälter 1 durch den ersten rohrförmigen Ansatz 2, die Auftragsspitze 6 und die stiftartige Spitze 10 hindurch durch die Austragsöffnung Korrekturflüssigkeit nach Art eines Kugelschreibers austreten kann.

Auch wenn dies zeichnerisch nicht dargestellt ist, könnte der erste rohrförmige Ansatz 2 auch anders gestaltet sein, nämlich derart, daß diesem rohrförmigen Ansatz 2 unmittelbar ein Ventilverschluß zugeordnet ist. Es würden dann bei entsprechender Gestaltung des rohrförmigen Ansatzes 2 die zusätzlichen Teile (Auftragsspitze 6 und stiftartige Spitze 10) entfallen.

Vorzugsweise läßt sich auf den rohrförmigen Ansatz 2 eine erste Verschlußkappe 14 aufsetzen, die im dargestellten Ausführungsbeispiel zweiteilig ausgebildet ist, nämlich neben der eigentlichen Verschlußkappe 14 noch einen konusförmigen Einsatz 15 aufweist. Zur festen Verbindung dieser beiden Teile weist die erste Verschlußkappe 14 innenseitig einen ringförmigen Ansatz 16 mit Rastausnehmungen 17 auf, in welche der konusförmige Einsatz 15 mit entsprechenden Rastwülsten eingeprellt ist. Der konusförmige Einsatz 15 ist im übrigen so ausgestaltet, daß er im aufgesetzten Zustand der ersten Verschlußkappe 14 dichtend die Auftragsspitze 6 umgreift, und ist zudem mit einer umlaufenden Schnappwulst 18 versehen, welche in eine entsprechende Schnappnut an der Auftragsspitze 6 eingreift. Dadurch ist gewährleistet, daß bei aufgesetzter erster Verschlußkappe 14 der Behälter 1 vollständig dicht geschlossen ist.

Wesentlich für die erfindungsgemäße Ausgestaltung des Behälters 1 ist nun, daß zusätzlich ein zweiter rohrförmiger Ansatz 19 vorgesehen ist, welcher mit einer zweiten Verschlußkappe 20 dicht verschließbar ist. Dazu weist der zweite rohrförmige Ansatz 19 ein Außengewinde 21 und die zweite Verschlußkappe 20 entsprechend ein korrespondierendes Innengewinde 22 auf, derart, daß die zweite Verschlußkappe 20 auf- und abschraubbar ist. Die zweite Verschlußkappe 20 ist mit einem integrierten pinselförmigen Auftragselement 23 versehen, wobei die Pinselspitze mit 24 bezeichnet ist. Dieses pinselförmige Auftragselement 23 ist in geeigneter Weise an der zweiten Verschlußkappe 20 befestigt. Im dargestellten Ausführungsbeispiel ist das pinselförmige Auftragselement 23 zur zweiten Verschlußkappe 20 hin rohrförmig erweitert (Bereich 25) und zusätzlich noch von einem rohrförmigen Element 26 umgeben, welches als Dichtung und hauptsächlich als Produktabstreifer und Borstenzentrierer für die Pinselborsten dient. Außerdem dient es bei fehlendem Pinsel bzw. beim Umfallen des Behälters 1 als Ventil gegen einen Produktaustritt. Dabei ist der rohrförmige Bereich 25 in geeigneter Weise an der zweiten Verschlußkappe 20 befestigt. Diese weist, beispielsweise im Inneren, vorzugsweise einen ringförmigen Ansatz 27 auf, zwischen dem und der Außenwand der zweiten Verschlußkappe 20 der rohrförmige Bereich 25 eingeprellt, eingeschraubt, eingeschweißt oder eingeklebt ist.

Die Anordnung des zweiten rohrförmigen Ansatzes 19 gegenüber dem ersten rohrförmigen Ansatz 2 ist so getroffen, daß das freie Ende der stiftförmigen Spitze 10 des ersten rohrförmigen Ansatzes 2 bei aufgesetzter zweiter Verschlußkappe 20 so weit über die zweite Verschlußkappe 20 hinausragt, daß ein ungehinderter Produktaustrag bzw. -auftrag aus der stiftartigen Spitze 10 möglich ist. Gleichzeitig ist die Anordnung so getroffen, daß auf einfache Weise ein Abschrauben der zweiten Verschlußkappe 20 möglich ist, um dann Korrekturflüssigkeit mit dem pinselförmigen Auftragselement 23 aus dem Behälter 1 entnehmen und auf ein Substrat auftragen zu können. Dazu sind vorzugsweise die beiden rohrförmigen Ansätze 2 und 19 in einem spitzen Winkel α zueinander angeordnet, wobei dieser Winkel im dargestellten Ausführungsbeispiel bevorzugt 30° beträgt.

Um die Handhabung des Behälters 1 weiter zu vereinfachen, sind im Bereich der Außenwand vorzugsweise Handhabungsprofilierungen vorgesehen, die beim Ausführungsbeispiel nach den Figuren 1 und 2 als Rillungen 28 ausgebildet sind.

Soll nun in geringer bzw. genau dosierter Menge nahezu punktförmig Korrekturflüssigkeit aus dem Behälter 1 abgegeben werden, so wird die erste Verschlußkappe 16 entfernt, so daß die stiftartige Spitze 10 mit dem Kugelventilverschluß 12 frei zugänglich ist. Nach Art eines Kugelschreibers wird dann diese Spitze 10 auf das zu beschichtende Substrat aufgesetzt. Bei Druck auf den kugelförmigen Kopf 12 bewegt sich dieser nach innen gegen die Kraft der Feder 13, und es tritt in dosierter Menge Produkt aus dem Behälter 1 aus. Wird die Spitze 10 wieder von Substrat entfernt, so bewegt sich der kugelförmige Kopf 12 aufgrund der Federkraft 13 wieder in Verschlußposition und die Auftragsöffnung des ersten rohrförmigen Elements 2 ist wiederum verschlossen. Vorzugsweise wird dann zur Verbesserung der Abdichtung die erste Verschlußkappe 16 wieder aufgesetzt.

Soll nun eine größere Menge Produkt entnommen werden, so wird die zweite Verschlußkappe 20 abgeschraubt und mit dem pinselförmigen Auftragselement 23, 24 Produkt aus dem Behälter 1 entnommen. Dadurch, daß von Zeit zu Zeit die zweite Verschlußkappe 20 abgeschraubt wird, kann sich im Behälter 1 kein Unterdruck einstellen, wie dies bei bekannten Korrekturstiften der Fall ist, so daß der Ventilverschluß 12 nicht verstopft, sondern einwandfrei arbeitet. Darüber hinaus ist es möglich, gegebenenfalls durch die Öffnung im zweiten rohrförmigen Ansatz 19 Produkt oder auch eine Verdünnungsflüssigkeit nachzufüllen, wenn dies im Einzelfall erforderlich sein sollte.

In den Figuren 3 und 4 ist ein weiteres Ausführungsbeispiel ohne Verschlußkappen und ohne aufgesetzte Auftragsspitze an ersten rohrförmigen Ansatz 2 dargestellt. Diese Ausführungsform unterscheidet sich im wesentlichen durch die Behälterform, wobei der Bereich 1a unterhalb des ersten rohrförmigen Ansatzes 2 eher flach ist, während der mit 1b bezeichnete Bereich unterhalb des zweiten rohrförmigen Ansatzes 19 eher zylindrisch ist. Darüber hinaus sind die Handhabungsprofilierungen bei diesem Ausführungsbeispiel als teilkugelförmige Auswölbungen 28a des Bereiches 1a ausgebildet.

Natürlich könnte hier grundsätzlich auch eine andere Behältergestaltung gewählt werden. Wesentlich ist, daß zwei unterschiedliche Austrittsöffnungen vorgesehen sind, die ergonomisch angeordnet sind, um bei einem derart kleinen, schwer zu handhabenden Behälter 1 eine einwandfreie Produktabgabe durch die jeweilige Öffnung zu gewährleisten.

Im folgenden wird die dritte Ausführungsform der Erfindung anhand der Figuren 5 bis 7 erläutert.

Die Vorrichtung besteht aus einem geschlossenen Behälter 31, der mit einem dichten Boden 32 und daran anschließenden Seitenwänden 33 versehen ist, wobei die über dem Boden gelegene Oberwand 34 gestuft ausgeführt ist. Der höher gelegene Teil 34' der Oberwand ist mit einer Öffnung 35 ausgeführt, deren Form durch einen nach oben ragenden Hals 36 bestimmt wird (Figur 6).

Auf diesem Hals 36 der Öffnung 35 ist ein sich nach oben verjüngendes Spritzgußteil 37 angebracht, auf dem sich ein stiftförmiges Austragselement 38 befindet. Das Teil 37 hat an der Unterseite einen ringförmigen Kanal, der den Hals 6 der Öffnung 5 aufnehmen kann. Zur Erzielung einer Rastverbindung ist der Hals mit einem Vorsprung 39 ausgeführt, die in einer entsprechenden Aussparung 40 des Teils 37 einliegt.

In der gezeigten Ausführungsform ist darüber hinaus bei 41 die Außenkontur des Oberwandteils 34' gestuft ausgeführt. Das schmale hochstehende Teil 42 des Oberwandteils ist ebenfalls mit einem Vorsprung 43 versehen, der in einer Aussparung eines nach unten gerichteten Überlappungsbereichs 44 des Teils 37 einliegt. Auf diese Weise entsteht eine doppelte Rastverbindung zur stabilen Befestigung des Spritzgußteils 37 auf dem Behälter 31.

Auf bekannte Weise ist das stiftförmige Austragselement 38 auf dem Spritzgußteil 37 befestigt, ebenso wie ein eindrückbarer Stift 45, der durch eine Feder 46 bis in die Hülse des Austragselements 38 vorgeschoben wird, und der durch den Kanal 47 im oberen Teil des Spritzgußstücks 37 mit der hohlen Kammer 48 des Spritzgußstücks verbunden ist. Die Kammer 48 geht an der Unterseite in den Innenraum des Behälters 31 über.

Auf dem Spritzgußstück 37 kann eine Kappe 50 angebracht werden, die ein Außenteil 51 und ein Innenteil 52 hat. Das Innenteil 52 hat ein mit dem Spritzgußstück 37 zusammenwirkendes Formteil, wobei der Vorsprung 53 für eine Rastverbindung mit dem Teil 37 sorgt. Das Außenteil 51 stülpt sich über das Spritzgußstück 37 und geht von der Linienführung her bündig in die Außenwand 33 des Behälters 31 über.

Der Kappenbereich 50 hat ein durchsichtiges Teil 54, durch das der Stift 45 auch bei aufgesetzter Kappe zu sehen ist.

In der gezeigten Ausführungsform nach den Figuren 5 bis 7 ist das Oberwandteil 34 zudem mit einem Schulterteil 34'' versehen, das einen Winkel mit dem oberen Teil 34' bildet. In diesem Schulterteil 34'' ist eine zweite Öffnung 60 angebracht, die ein Einsatzstück 61 aufweist, das einen nach unten weisenden zylindrischen Bereich sowie einen innerhalb dieses zylindrischen Bereichs angebrachten flexiblen Federbereich 62 umfaßt.

An der zweiten Öffnung im Schulterteil 34'' des Behälters 31 ist ebenfalls ein Schraubhals 63 für einen Schraubverschluß 64 angebracht. Der Schraubverschluß 64 ist mit einem fest daran angebrachten Fußteil 65 eines Stiels 66 für einen Pinsel 67 ausgeführt.

Beim Losdrehen des Verschlusses 64 wird der Fuß 65 mitgeführt und damit der Pinsel 67 aus dem Behälter 31 entfernt.

Der Behälter 31 enthält eine Mischkugel 68, die sich auf bekannte Weise frei im Behälter bewegt und für eine gute Durchmischung der Flüssigkeit V sorgt.

Die Seitenwände des Behälters sind mit Rippen 69 versehen, die dem Benutzer als Hinweis dienen, wo man mit den Fingern Druck ausüben kann, damit die Flüssigkeit über den Stift 45 aus dem Behälter tritt.

Die Ausführungsform gemäß der Figuren 5 bis 7 wird wie folgt eingesetzt. Ausgehend von der Stellung in Figur 6 hat der Benutzer die Wahl, entweder den Stift 45 oder den Pinsel 67 zu verwenden.

Im ersten Fall wird der Benutzer die Kappe 50 entfernen, wodurch der Stift 45 freigelegt wird. Anschließend kann er den Behälter 31 so drehen, daß der Stift auf das Papier P in Figur 7 aufgesetzt werden kann. Beim Eindrücken des Stiftes 45 strömt die Flüssigkeit aus dem Behälter 31 über den Kanal 47 aus und gelangt auf das Papier P.

Bei Wegnahme des Stiftes 45 vom Papier P wird der Flüssigkeitsstrom automatisch unterbrochen, indem der Stift 45 von der Feder 46 nach außen gedrückt und die Ausströmöffnung gesperrt wird. Als zweite Möglichkeit kann der Benutzer den Pinsel 67 verwenden. Dazu löst der Benutzer die Kappe 64 vom Hals 63, wobei der Stiel 66 mit dem Pinsel 67 mitgeführt wird (Figur 5).

Der Einsatz des Pinsels 67 als Verstreichorgan ist bekannt. Nach Gebrauch kann der Benutzer den Pinsel in umgekehrter Reihenfolge wieder in den Behälter 31 einführen.

Die Lage des Stiels 66 bzw. des Pinsels 67 ist so ausgeführt, daß dieser sich etwa senkrecht unterhalb der Öffnung 35 befindet. Dadurch wird der Pinsel 67 bei allmählicher Abnahme des Flüssigkeitspegels durch den Verbrauch möglichst lange in der Flüssigkeit V des Behälters verbleiben.

Eine gute Dichtigkeit zwischen dem Stiel 66 und dem Einsatzstück 61 wird durch die federnden Lippen 62 erzielt wird. Die federnden Lippen 62 haben noch eine zweite Funktion und zwar das Zurückhalten der Flüssigkeit V, wenn die Vorrichtung in der Stellung wie in Figur 7 eingesetzt wird. Es ist möglich, daß der Benutzer vergißt, den Stiel 66 mit dem Pinsel 67 in das Einsatzstück 61 zurückzuführen, wodurch Flüssigkeit durch die zweite Austrittsöffnung aus dem Einsatzstück 62 ausfließen könnte. Zum Beheben dieses Nachteils ist das federnde Element 62 ausreichend flexibel, und die unteren Enden laufen konisch zu, so daß die Öffnung nahezu gänzlich verschlossen wird.

Die Erfindung ist nicht auf die zuvor beschriebenen Ausführungsformen beschränkt.

## Patentansprüche

1. Behälter (1, 31) für ein fließfähiges Produkt, insbesondere für Korrekturflüssigkeit, mit einem rohrförmigen Ansatz mit stiftförmiger Austragsöffnung mit Ventilverschluß zum gezielten, dosierten Auftragen des fließfähigen Produktes auf ein Substrat und mit einem zweiten rohrförmigen Ansatz (19) mit einer zweiten Öffnung, welcher mit einer abnehmbaren Verschlußkappe (20) mit integriertem pinselförmigen Auftragselement (23) versehen ist,
**dadurch gekennzeichnet,**
daß, bezogen auf eine stehende Behälterposition, beide rohrförmigen Ansätze (2, 19) im oberen Behälterbereich derart angeordnet sind, daß das freie Ende des die Auftragsöffnung aufweisenden rohrförmigen Ansatzes (2) bei verschlossener zweiter Öffnung frei über die Verschlußkappe (20) hinausragt.

2. Behälter nach Anspruch 1,
**dadurch gekennzeichnet,**
daß die beiden rohrförmigen Ansätze (2, 19) spitzwinklig (α) zueinander angeordnet sind.

3. Behälter nach Anspruch 2,
**dadurch gekennzeichnet,**
daß der Winkel (α) zwischen den beiden rohrförmigen Ansätzen (2, 19) zwischen 20° und 40° liegt.

4. Behälter nach Anspruch 2 oder 3,
**dadurch gekennzeichnet,**
daß der rohrförmige Ansatz (2) mit Austragsöffnung in stehender Behälterposition eine vertikal gerichtete Längsachse (5) aufweist und der zweite rohrförmige Ansatz (19) entsprechend seitlich ausgerichtet ist.

5. Behälter nach einem der vorhergehenden Ansprüche,
**gekennzeichnet durch**
eine federnde Dichtung (61, 62) zwischen dem in die zweite Öffnung (60) eingesetzten pinselförmigen Auftragselement (67) und der Innenwand der zweiten Öffnung (60).

6. Behälter nach einem der vorhergehenden Ansprüche,
**dadurch gekennzeichnet,**
daß die stiftförmige Auftragsöffnung (35) mit einer Kappe (50) verschließbar ist, die ein Sichtfenster (54) aufweist.

7. Behälter nach einem der vorhergehenden Ansprüche,
**gekennzeichnet durch**
mindestens zwei gegenüberliegende flache Seitenwände des Behälters (31).

8. Behälter nach einem der vorhergehenden Ansprüche,
**dadurch gekennzeichnet,**
daß die Behälteraußenwand mit Handhabungsprofilierungen (28) versehen ist.

9. Behälter nach einem der vorhergehenden Ansprüche,
**gekennzeichnet durch**
eine im Inneren des Behälters (31) frei bewegliche Kugel (68).

## Claims

1. A container (1,31) for a fluid product, more particularly for correcting fluid, comprising a tube-like projection with a needle-like discharge opening with a valve closure for the controlled, measured application of the fluid product to a substrate and further comprising second tube-like projection (19) with a second opening provided with a removable closure cap (20) with an integrated brush-like applicator (23), characterized in that, in the standing position of the container, the two tube-like projections (2,19) are arranged in the upper part of the container in such a way that the free end of the tube-like projection (2) with the discharge opening extends freely beyond the closure cap (20) when the second opening is closed.

2. A container as claimed in claim 1, characterized in that the two tube-like projections (2,19) are arranged at an acute angle (α) to one another.

3. A container as claimed in claim 2, characterized in that the angle (α) between the two tube-like projections (2,19) is between 20° and 40°.

4. A container as claimed in claim 2 or 3, characterized in that, in the standing position of the container, the tube-like projection (2) with the discharge opening has a vertically extending longitudinal axis (5) and the second tube-like projection (19) is correspondingly laterally aligned.

5. A container as claimed in any of the preceding claims, characterized by an elastic seal (61,62) between the brush-like applicator (67) inserted into the second opening (60) and the inner wall of the second opening (60).

6. A container as claimed in any of the preceding claims, characterized in that the needle-like discharge opening (35) is designed to be closed by a cap (50) provided with an inspection window (54).

7. A container as claimed in any of the preceding claims, characterized by at least two opposite flat side walls of the container (31).

8. A container as claimed in any of the preceding claims, characterized in that the outer wall of the container is provided with profiled handling aids (28).

9. A container as claimed in any of the preceding claims, characterized by a ball (68) designed to move freely inside the container (31).

## Revendications

1. Récipient (1, 31) pour un produit coulant, notamment pour un liquide correcteur avec un prolongement tubulaire avec un orifice de sortie en forme de crayon avec une obturation à soupape pour un dépôt approprié dosé du produit coulant sur un substrat et avec un deuxième prolongement tubulaire (19) avec un deuxième orifice, qui est muni d'un bouchon d'obturation (20) amovible avec un élément de dépôt intégré en forme de pinceau (23),
caractérisé en ce que
par rapport à une position debout du récipient, les deux prolongements tubulaires (2, 19) dans la partie supérieure du récipient sont disposés de telle façon que l'extrémité libre du prolongement tubulaire (2) présentant l'orifice de dépôt dépasse le bouchon d'obturation (20) quand le deuxième orifice est obturé.

2. Récipient selon la revendication 1,
caractérisé en ce que
les deux prolongements tubulaires (2, 19) font entre eux un angle aigu (α).

3. Récipient selon la revendication 2,
caractérisé en ce que
l'angle (α) entre les deux prolongements tubulaires (2, 19) est compris entre 20 et 40°.

4. Récipient selon la revendication 2 ou 3,
caractérisé en ce que
le prolongement tubulaire (2) avec l'orifice de dépôt présente un axe longitudinal (5) dirigé verticalement quand le récipient est debout et le deuxième prolongement tubulaire (19) est dirigé de manière inclinée par rapport au premier.

5. Récipient selon l'une des revendications précédentes,
caractérisé en ce qu'
un joint élastique (61, 62) se trouve entre l'élément de dépôt (67) en forme de pinceau inséré dans le deuxième orifice (60) et la paroi intérieure du deuxième orifice (60).

6. Récipient selon l'une des revendications précédentes,
caractérisé en ce que
l'orifice de dépôt (35) en forme de crayon est obturable avec un bouchon (50) qui présente une fenêtre d'inspection (54).

7. Récipient selon l'une des revendications précédentes,
caractérisé par
au moins deux parois latérales planes du récipient (31) qui se font face.

8. Récipient selon l'une des revendications précédentes,
caractérisé en ce que
la paroi extérieure de récipient est munie de profilés pour faciliter la manipulation (28).

9. Récipient selon l'une des revendications précédentes,
caractérisé par
une bille (68) mobile librement à l'intérieur du récipient (31).
